# EUROPÄISCHE PATENTSCHRIFT

(11) **EP 0 607 497 B1**
(45) Veröffentlichungstag und Bekanntmachung des Hinweises auf die Patenterteilung: **12.06.1996**
(21) Anmeldenummer: 93114117.0
(22) Anmeldetag: 03.09.1993
(51) Int. Cl.: F04C 15/00, F04C 2/10

(54) **Sichellose Innenzahnradpumpe mit in die Zahnköpfe eingesetzten Dichtelementen**
Internal gear pump with sealings incorporated in the teeth
Pompe à engrenages internes avec joint d'étanchéité incorporé dans les dents

(30) Priorität: 18.01.1993 DE 4301104
(43) Veröffentlichungstag der Anmeldung: 27.07.1994
(73) Patentinhaber: J.M. Voith GmbH, D-89522 Heidenheim (DE)
(72) Erfinder: Arbogast, Franz, D-89522 Heidenheim (DE); Peiz, Peter, D-89520 Heidenheim (DE)
(74) Vertreter: Weitzel, Wolfgang, Dr.-Ing. Patentanwalt

(56) Entgegenhaltungen:
- DE-A- 4 104 397
- DE-A- 4 140 293
- GB-A- 793 089
- US-A- 2 866 417
- US-A- 3 429 269

## Beschreibung

Die vorliegende Erfindung betrifft eine sichellose Innenzahnradpumpe mit in die Zahnköpfe eingesetzten, im Querschnitt pilzförmigen Dichtelementen zur Erzeugung von Hochdruck nach dem Oberbegriff des Patentanspruchs 1. Es ist der folgende Stand der Technik bekanntgeworden:
(1) DE-A-4 104 397
(2) DE-A-4 140 293
(3) US-A-3 429 269
(4) US-A-2 866 417

Die Druckschriften (1) und (2) zeigen und beschreiben Pumpen gemäß dem Oberbegriff von Anspruch 1.

Bei der aus (1) bekannten sichellosen Innenzahnradpumpe entsteht im Bereich des Druckaufbaus an den Zahnköpfen der geometrischen Form der Dichtelemente entsprechend nur eine Liniendichtung. Dies hat bei ungünstigen Verhältnissen aufgrund von Toleranzabweichungen, von Abstandsveränderungen oder von Änderungen der Kopfkreisdurchmesser gegebenenfalls zur Folge, daß die Dichtheit der Innenzahnradpumpe mangelhaft ist.

Druckschrift (2) beschreibt ein radial bewegliches Dichtelement, das - ohne einen übermäßigen Fertigungsaufwand zu bedingen- aufgrund der Formgebung die Dichtwirkung beim Druckaufbau zwischen den sich gegenüberliegenden Zahnköpfen der Zahnräder ganz wesentlich verbessert. Die Kontur des Dichtelements einerseits und die komplementäre Ausbildung des Dichtelements und der Profilnut im Zahnkopf andererseits bringen jedoch einige Probleme mit sich. Hierbei ist nämlich nachteilig, daß bei Überschreiten des Totpunktes der gesamte Systemdruck, d.h. der von der Pumpe erzeugte Arbeitsdruck, auf dem Dichtelement lastet. Dabei würde zum Zwecke des Abdichtens ein viel geringerer Druck ausreichen. Der hohe Systemdruck führt zu einem übermäßigen Verschleiß des Dichtelements.

Der Erfindung liegt die Aufgabe zugrunde, eine Pumpe gemäß dem Oberbegriff von Anspruch 1 derart zu gestalten, daß nicht der gesamte Systemdruck zum Abdichten herangezogen wird, sondern ein wesentlich niedrigerer Druck, der aber zum Zwecke des Dichtens ausreicht.

Diese Aufgabe wird durch die kennzeichnenden Merkmale von Anspruch 1 gelöst.

Hiermit wird im einzelnen folgendes erreicht: Es wird damit sichergestellt, daß das einzelne Dichtelement vor Erreichen des Totpunktes den zum Andrücken gegen den konjugierten Zahnkopf erforderlichen Druck erhält. Nach Durchlaufen des Totpunktes steht jedoch nicht der gesamte Systemdruck, d.h. der von der Pumpe erzeugte Arbeitsdruck, auf dem Dichtelement, sondern nur ein Teildruck.

Gleichzeitig wird durch die besondere Gestaltung des Dichtelementes dafür gesorgt, daß ein minimaler Spalt zwischen Ritzelkopf und Hohlradkopf entsteht. Hierdurch läßt sich der volumetrische Wirkungsgrad verbessern, was wiederum zur Folge hat, daß die Innenzahnradpumpe auch für höhere Drücke einsetzbar ist. Ferner entfällt beim Herstellen des Hohlrades das aufwendige und komplizierte Profilschleifen der Hohlkopfform, weil die Dichtelemente jeweils getrennt hiervon hergestellt werden können.

Die Erfindung ist anhand der Zeichnung näher erläutert. Diese zeigt in
- Figur 1: einen Querschnitt durch eine sichellose Innenzahnradpumpe im Bereich der beiden Zahnräder;
- Figur 2: ein Ausführungsbeispiel eines radial beweglichen, im Querschnitt pilzförmigen Dichtelements in Verbindung mit seinem Einbau im Zahnkopf eines Hohlrads;
- Figur 3: eine Aufsichtdarstellung auf ein Dichtelement nach Fig. 2, wobei der an der Rückseite des Dichtelements wirksame Teildruck über längs des Dichtelements vorgesehene Bohrungen gesteuert wird;
- Figur 4: eine Aufsichtdarstellung auf ein Dichtelement nach Fig. 2, wobei der an der Rückseite des Dichtelements wirksame Teildruck über (eine) axial an der Stirnseite angearbeitete Nut(en) gesteuert wird.

Die Figur 1 zeigt in einem Querschnitt eine sichellose, kopfdichtende und spielbehaftete, jeweils mit einer Flanke dichtende Innenzahnradpumpe und zwar im Bereich eines Gehäusemittelteils, dem sich - in Axialrichtung betrachtet - weitere Gehäuseteile anschließen. Ein auf einer Ritzelwelle 4 befestigtes außenverzahntes Ritzel 5 steht im Eingriff mit einem innenverzahnten Hohlrad 6. Die Verzahnung 12 des Ritzels 5 und des Hohlrads 6 hat eine axiale Breite, die größer ist als der Wälzkreisdurchmesser des Ritzels. Das Ritzel 5 und das Hohlrad 6 sind nicht koaxial, sondern exzentrisch zueinander gelagert; ferner weist das Ritzel 5 einen Zahn weniger auf als das Hohlrad 6, so daß jeweils die Außenseite eines Zahnkopfes 13 am Ritzel 5 mit der Innenseite eines Zahnkopfes 14 am Hohlrad 6 in Berührung kommt. Zu erkennen ist ferner ein Sauganschluß 7 in der Zone, bei der unter Drehung in Pfeilrichtung X die Zähne am Ritzel 5 bzw. Hohlrad 6 außer Eingriff geraten. Dem Sauganschluß 7 im Gehäusemittelteil, in dem das Hohlrad 6 und das Ritzel 5 gelagert sind, schließt sich in axialer Richtung jeweils zu den benachbarten Gehäuseteilen eine Saugtasche an, die sich über einen Teil der Mantelfläche 20 des Hohlrads 6 erstreckt. Ein Druckanschluß 10 befindet sich, ebenfalls ausgehend von einer sich über einen Umfangsbereich am Hohlrad 6 erstreckenden Drucktasche auf der gegenüberliegenden Seite der Pumpe. Die Zuströmung von Druckmedium zum Innenraum der Pumpe, also zu den Zahnlücken im Ritzel 5 und im Hohlrad 6, welche die Förderung des Druckmediums bewirken, erfolgt über - vgl. Fig. 2 - radiale Durchbrüche (radiale Bohrungen) 17 im Hohlrad 6. Diese Durchbrüche 17 gehen von der Mantelfläche 20 aus und münden im Zahngrund des Hohlrades 6.

Die soweit beschriebene sichellose Innenzahnradpumpe ist Stand der Technik. Gemäß der Darstellung nach Fig. 1 sind nun - in an sich bekannter, aber keineswegs einschränkender Art und Weise - an den Zahnköpfen des Hohlrads 6 jeweils radial bewegliche (Pfeil Y), im querschnitt pilzförmige Dichtelemente 30 eingesetzt, die gemäß der vorliegenden Erfindung besonders ausgebildet und in einer komplementären Profilnut 34 gelagert bzw. gehalten sind. Diese erfindungsgemäß gestalteten Dichtelemente 30 und die entsprechende Profilnut 34 sind in Fig. 2 vergrößert dargestellt.

Fig. 2 zeigt einen Ausschnitt des Hohlrads 6 im Bereich eines Zahnkopfes 14. Über den Umfang des Hohlrads 6 betrachtet sind jeweils in den Zahnlücken die zur Zuströmung des Druckmediums zum Innenraum der Innenzahnradpumpe vorgesehenen Durchbrüche (radiale Bohrungen) 17 eingearbeitet. Während nun bei der Konstruktion gemäß dem Hauptpatent (DE-A-4 140 293) diese Durchbrüche 17 jeweils die Profilnut 34 für die Dichtelemente 30 anschneiden und so die Rückseite des Dichtelements 30 stets mit dem in der voreilenden Zahnlücke herrschenden Druck beaufschlagen, schneiden die Durchbrüche 17 die Profilnuten 34 nunmehr nicht mehr an.

Aufgrund dieser konstruktiven Änderung ist es somit - fertigungstechnisch betrachtet - nicht mehr erforderlich, daß die Verschneidungsstelle zwischen den Durchbrüchen 17 und den Profilnuten 34 entgratet werden müssen; dies war angesichts der etwas komplizierten Raumverhältnisse relativ kompliziert, d.h. aufwendig.

Die konstruktive Änderung hat darüberhinaus auch funktionale Vorteile. Während bei der Konstruktion entsprechend dem Hauptpatent der auf der Rückseite des Dichtelements 30 wirksame (Anpreß-)Druck stets so groß ist wie der Druck in der voreilenden Zahnlücke (wodurch das Dichtelement mit der dem Systemdruck entsprechenden Kraft im Bereich der Umsteuerung von der Saugseite zur Druckseite der Pumpe nach außen gedrückt wird), ist der am Dichtelement 30 wirksame Druck aufgrund der konstruktiven Änderung nur noch ein Teildruck. In besonders vorteilhafter Weise kann dieser an der Rückseite des Dichtelements wirksame Teildruck mittels - vgl. Fig. 3 - längs der Dichtelemente 30 vorgesehenen Bohrungen 30' oder mittels - vgl. Fig. 4 - an der oder den Stirnseiten eingearbeiteten Nuten 30'' aufgebaut und gesteuert werden, so daß letztlich die Kraft, mit der das Dichtelement 30 nach außen gedrückt wird, reduziert wird. Damit wird letztendlich die zwischen dem Dichtelement 30 und dem Ritzelkopf wirksame Herz'sche Pressung und damit auch der Verschleiß reduziert.

Der genannte Teildruck sorgt - in Verbindung mit der vorliegenden Verbesserungserfindung - im Bereich des Druckaufbaus (nach dem sogenannten Totpunkt TP am Übergang vom Saug- zum Druckraum - vgl. auch Bezugszeichen "A" / Fig. 1) - auch dafür, daß das Dichtelement 30 gegen den Ritzelkopf bewegt wird und hier zur Anlage kommt.

Funktional betrachtet sei bezüglich der Realisierung der Kanäle zur Steuerung des auf das Dichtelement 30 wirkenden Teildrucks noch folgendes angemerkt: Die Bohrungen 30' (und auch die Nuten 30'') verbinden den Freiraum (Nutraum) der Profilnut 34 am Fuß des Dichtelements 30 jeweils - in Drehrichtung X betrachtet vor dem Totpunkt TP zwischen dem Saugraum und dem Druckraum - mit der voreilenden Zahnlücke; sobald der Totpunkt TP überschritten ist, verbinden die Bohrungen 30' (und die Nuten 30'') den genannten Nutraum mit der jeweils dahinter liegenden (nacheilenden) Zahnlücke. Dies hat die vorteilhafte Wirkung, daß vor Erreichen des Totpunktes TP das Dichtelement den zum Andrücken gegen den konjugierten Zahnkopf erforderlichen Druck erhält. Stünde nur der Druck aus der nacheilenden Zahnlücke zur Verfügung, so käme es gar nicht zum Andrücken des Dichtelements, da der Nutraum drucklos wäre. Bezüglich der Wirkung der Bohrungen 30' (bzw. der Nuten 30'') sei ergänzend und erläuternd angemerkt, daß nach dem Überwinden des Totpunkts TP eben nicht der gesamte Systemdruck, d.h. der von der Pumpe erzeugte Arbeitsdruck, am Dichtelement 30 ansteht, sondern nur der über die Bohrungen 30' (bzw. die Nuten 30'') vermittelte Teildruck (Druckaufbau-Druck).

Konstruktiv betrachtet ist im Vergleich zwischen dem Hauptpatent und der vorliegenden weiteren Ausgestaltung noch folgendes anzumerken: Das Dichtelement 30 ist konstruktiv bzw. fertigungstechnisch betrachtet mit einem Aufmaß E versehen, um so etwaige Fertigungstoleranzen kompensieren zu können. Wie der Darstellung nach Fig. 2 zu entnehmen ist, kann das Dichtelement 30 um das genannte Aufmaß E gegenüber dem theoretischen Kopfkreisdurchmesser K des Zahnkopfes 14 des Hohlrads 6 radial aus der bzw. in die Profilnut 34 gleiten (Pfeil Y), wobei die beiden Endpositionen durch den Innenkragen der Pilzkappe des Dichtelements 30 einerseits und durch einen Formschluß (Festanschlag) zwischen dem Fuß des Dichtelements 30 und einer Wandung der Profilnut 34 andererseits bestimmt sind. Diese Randbedingungen gelten gleichermaßen für das Hauptpatent und die erfindungsgemäße Weiterbildung.

Beim Ausführungsbeispiel gemäß dem Hauptpatent wird das Dichtelement 30 mittels einer Wellfeder stets bis zum genannten Anschlag zwischen dem Fußteil des Dichtelements 30 und der entsprechenden Wandung der Profilnut 34 nach außen gedrückt. Das Dichtelement 30 befindet sich letztlich immer in seiner der Profilnut 34 gegenüber vorstehenden Position. Dies bedeutet nun aber, daß der für einen störungsfreien Ablauf notwendige theoretische Kopfkreisdurchmesser am Hohlrad 6 um das genannte EInlauf-Aufmaß E am Dichtelement 30 verkleinert wird. Diese Verkleinerung kann nun im Moment der ersten Berührung zwischen dem Hohlrad 6 und dem Ritzel 5 (vgl. "A" in Fig. 1) zu Störungen führen.

Gemäß der vorliegenden Weiterbildung der erfindungsgemäßen Innenzahnradpumpe wird auf die genannte Wellfeder verzichtet, so daß, nachdem das Dichtelement 30 infolge der Zentrifugalkraft stets in die Profilnut 34, d.h. in den Zahnkopf 14 hineingedrückt wird, der Kopfkreisdurchmesser K größer ist als der theoretische Kopfkreisdurchmesser. Da nun der theoretische Beginn der Zahnkopfdichtung noch im Saugraum (vgl. "A" in Fig. 1) liegt, das Dichtelement 30 infolge der Zentrifugalkraft jedoch nach außen gedrückt wird, kann es so zu keiner Berührung der beiden Zahnräder kommen. Die Zahnkopfdichtung wird - wie bereits erwähnt - somit erst dann aufgebaut, wenn der Teildruck auf das Dichtelement 30 wirkt.

Was die spezifische Kontur, d.h. die Formgebung des Dichtelements 30 angeht, so traten in Verbindung mit ersten praktischen Erprobungen folgende Problempunkte auf: Es hat sich gezeigt, daß die scharfen Kanten der Pilzkappe des Dichtelements 30 bruchgefährdet sind und dies wiederum hatte letztlich zur Folge, daß - wegen des Einlaufs E - die Dichtlänge zunehmend länger wird (vgl. "b) in Fig. 2).

Um diese bei der Ausführung entsprechend dem Hauptpatent beobachteten Probleme zu eliminieren, ist das Dichtelement 30 wie folgt konstruktiv neu gestaltet worden:
- Dadurch, daß zu Beginn der theoretischen Kopfdichtung die Saugphase noch vorhanden ist, wird im Bereich von der Mitte bis zur Saugseite (vgl. Pfeil S) die maximale Dichtlänge am Dichtelement 30 nicht benötigt. Somit wurde die Pilzkappe des Dichtelements 30 in diesem Bereich mit einem Radius R 1 versehen;
- im Bereich von der Mitte zur Druckseite (vgl. Pfeil D) muß die vom Dichtelement 30 zwischen dem Ritzel 5 und dem Hohlrad 6 aufgebrachte Dichtwirkung stets maximale Dichtlänge aufweisen. Dies bedeutet, daß ein Radius R 2 am Ende der Dichtung realisiert werden kann, wenn gleichzeitig die Evolventenlänge auf der entsprechenden nichttragenden Zahnflanke F 2 zurückgenommen wird (vgl. Z).

In Fig. 2 ist die neugestaltete Pilzkappe des Dichtelements 30 im Detail dargestellt, wobei nochmals anzumerken ist, daß mit den beiden Radien R 1 und R 2 am Dichtelement eine zweifache Wirkung erzielt wird, nämlich
- einerseits wird gewährleistet, daß durch den Einlauf die Dichtlänge nicht - wie bei der Innenzahnradpumpe gemäß dem Patentanmeldung P 41 40 293.6 - kleiner, sondern größer wird (vgl. "b"), und
- andererseits wird sichergestellt, daß die Kanten der Pilzkappe nicht scharfkantig sind und somit nicht ausbrechen können.

Letztendlich hat sich in Verbindung mit der Erprobung der dem Hauptpatent entsprechenden Innenzahnradpumpe noch ein weiterer Punkt als problematisch erwiesen. Auszugehen ist dabei von dem Umstand, daß die im Zahneingriff tragende (nacheilende) Flanke F 1 des Hohlrads 6 das dem Betriebsdruck entsprechende Drehmoment übertragen muß. Gemäß dem im Hauptpatent dargestellten Ausführungsbeispiel war der formschlüssige Festanschlag des Dichtelements 30 relativ zur Profilnut 34 dadurch verifiziert, daß das in Umlaufrichtung X des Hohlrads 6 betrachtet nacheilende Fußteil konisch verbreitert und die Wandung der Profilnut 34 komplementär ausgebildet wurde. Damit jedoch wurde die tragende Flanke F 1 des Hohlrads 6 geschwächt.

Gemäß der vorliegenden Weiterbildung ist der Festanschlag für das Dichtelement 30 in Verbindung mit der nicht tragenden Flanke F 2 realisiert, und diese neue Geometrie gewährleistet so eine für die auftretenden Kräfte ausreichende Festigkeit. Der Zahnquerschnitt auf der Seite der tragenden Flanke F 1 im Bereich der Profilnut 34 zur Aufnahme des Dichtelements 30 entspricht so einem Biegeträger gleicher Biegebeanspruchung.

## Patentansprüche

1. Sichellose Innenzahnradpumpe
1.1 mit einem innenverzahnten Hohlrad (6) und einem mit dem Hohlrad (6) kämmenden Ritzel (5)
1.2 Ritzel (5) und Hohlrad (6) sind in einem Gehäuseteil drehbar gelagert, das einen Sauganschluß (7) und einen Druckanschluß (10) aufweist;
1.3 das Hohlrad (6) weist radiale Durchbrüche (17) für das zu pumpende Medium auf;
1.4 in den Zahnköpfen (14) des Hohlrades (6) bzw. in den Zahnköpfen (13) des Ritzels (5) ist eine Profilnut (34) vorgesehen, in die jeweils ein Dichtelement (30) eingesetzt ist, das am gegenüberliegenden Zahnkopf des Ritzels (5) bzw. des Hohlrades (6) gleiten kann,
gekennzeichnet durch die folgenden Merkmale:
1.5 die Oberfäche der Profilnut (34) ist - in einem achssenkrechten Schnitt gesehen - frei von Anschlüssen;
1.6 das einzelne Dichtelement (30) ist jeweils mit einem Kanal (30', 30") versehen, der eine Verbindung zwischen dem Innenraum der Profilnut (34) und der Dichtfläche des Dichtelementes (30) herstellt;
1.7 der Kanal (30', 30") ist - in Umlaufrichtung des Ritzels (5) gesehen - vom Fleisch des Dichtelementes (30) begrenzt.

2. Innenzahnradpumpe nach Anspruch 1, dadurch gekennzeichnet, daß das Gehäuseteil, in welchem Ritzel (5) und Hohlrad (6) gelagert sind, in axialer Richtung so breit ist, wie die Verzahnung (12) des Hohlrades (6) und des Ritzels (5).

3. Innenzahnradpumpe nach Anspruch 1 oder 2, dadurch gekennzeichnet, daß das Dichtelement (30) - in einem achssenkrechten Schnitt gesehen - Pilzform aufweist, wobei die Dichtfläche des Dichtelementes (30) den Hut des Pilzes bildet.

4. Innenzahnradpumpe nach einem der Ansprüche 1-3, dadurch gekennzeichnet, daß der Kanal als Bohrung (30') ausgebildet ist.

5. Innenzahnradpumpe nach einem der Ansprüche 1-3, dadurch gekennzeichnet, daß der Kanal als Nut (30'') ausgebildet ist.

6. Innenzahnradpumpe nach Anspruch 5, dadurch gekennzeichnet, daß die Nut (30'') - in axialer Richtung gesehen - an einem Rand des Dichtelements (30) angeordnet und randoffen ist.

7. Innenzahnradpumpe nach einem der Ansprüche 1-6, dadurch gekennzeichnet, daß die Außenkanten der am konjugierten Zahnkopf des Ritzels (5) bzw. des Hohlrades (6) abgleitende Fläche des Dichtelements (30) abgerundet sind (Radien R1, R2).

8. Innenzahnradpumpe nach Anspruch 7, dadurch gekennzeichnet, daß die nicht-tragende Flanke (F2) der Zahnköpfe (14) des Hohlrades (6) bzw. der Zahnköpfe (13) des Ritzels (5) maßlich reduziert ist.

9. Innenzahnradpumpe nach Anspruch 7 oder 8, dadurch gekennzeichnet, daß das Dichtelement (30) und die Profilnut (34) derart zueinander komplementär ausgebildet sind, daß die radiale Beweglichkeit des Dichtelements (30) durch einen Festanschlag definiert ist, der das Ausfahren der Profilnut (34) begrenzt, und daß der Festanschlag in Verbindung mit der nichttragenden Flanke (F2) des Zahnkopfes (14) des Hohlrades (6) bzw. des Zahnkopfes (13) des Ritzels (5) ausgeführt ist.

## Claims

1. An internal gear pump in which
1.1 an internally cut gear wheel (6) and a pinion (5) meshes with the internal gear-wheel (6);
1.2 the pinion (5) and internal gear-wheel (6) are rotatably mounted in a housing part comprising an inlet connection (7) and an outlet connection (10);
1.3 the internal gear-wheel (6) comprises radial passages (17) for the medium to be pumped;
1.4 provided in the gear tips (14) of the internal gear wheel (6) and in the tooth tips (13) of the pinion (5) is a profiled groove (34) into each of which is inserted a sealing element (30) adapted to slide on the oppositely disposed tooth tip of the pinion (5) or of the internal gear-wheel (6),
characterised by the following features:
1.5 the surface of the profiled groove (34) is free from connections when viewed in a cross-section taken at right-angles to the axis;
1.6 the individual sealing element (30) is in each case provided with a duct (30', 30") which establishes a connection between the interior of the profiled groove (34) and the faying surface of the sealing element (30);
1.7 the duct (30', 30") is - viewed in the direction of rotation of the pinion (5) - bounded by the substance of the sealing element (30).

2. An internal gear pump according to claim 1, characterised in that the housing part in which pinion (5) and internal gear-wheel (6) are mounted is in an axial direction as wide as the tooth system (12) on the internal gear-wheel (6) and on the pinion (5).

3. An internal gear pump according to claim 1 or 2, characterised in that - viewed in a cross-section at right-angles to the axis - the sealing element (30) is mushroom-shaped, the faying surface of the sealing element (30) forming the cap of the mushroom.

4. An internal gear pump according to one of claims 1 to 3, characterised in that the duct is constructed as a bore (30').

5. An internal gear pump according to one of claims 1 to 3, characterised in that the duct is constructed as a groove (30").

6. An internal gear pump according to claim 5, characterised in that, when viewed in cross-section, the groove (30") is open at the edge and is disposed on one edge of the sealing element (30).

7. An internal gear pump according to one of claims 1 to 6, characterised in that the outside edges of that surface of the sealing element (30) which slide on the conjugate tooth tip of the pinion (5) or of the internal gear-wheel (6) are rounded off (radii R1, R2).

8. An internal gear pump according to claim 7, characterised in that the non-bearing flank (F2) of the tooth tips (14) of the internal gear-wheel (6) or tooth tips (13) of the pinion (5) is reduced in size.

9. An internal gear pump according to claim 7 or 8, characterised in that the sealing element (30) and the profiled groove (34) are so constructed that they complement each other, the radial mobility of the sealing element (30) being defined by a fixed abutment which limits the extension of the profiled groove (34) and in that the fixed abutment is constructed in conjunction with the non-bearing flank (F2) of the tooth tip (14) of the internal gear-wheel (16) and/or of the tooth tip (13) of the pinion (5).

## Revendications

1. Pompe à engrenages à denture intérieure sans croissant :
1.1 comprenant une roue à denture intérieure (6) et un pignon (5) engrenant avec la roue à denture intérieure (6),
1.2 le pignon (5) et la roue à denture intérieure (6) sont montés, de façon à pouvoir tourner, dans une partie de carter qui comprend un raccord d'aspiration (7) et un raccord de refoulement (10),
1.3 la roue à denture intérieure (6) comporte des passages radiaux (17) pour le fluide à pomper,
1.4 dans chacune des têtes de dent (14) de la roue à denture intérieure (6) ou dans chacune des têtes de dent (13) du pignon (5), il est prévu une rainure profilée (34) dans laquelle est inséré un élément d'étanchéité (30) qui peut glisser sur la tête de dent, du pignon (5) ou de la roue à denture intérieure (6), qui est située en regard,
caractérisée par les particularités suivantes :
1.5 la surface de la rainure profilée (34) est - suivant une coupe perpendiculaire à l'axe - libre de raccords,
1.6 chaque élément d'étanchéité (30) individuel est pourvu d'un conduit (30', 30") qui réalise une communication entre l'espace intérieur de la rainure profilée (34) et la surface d'étanchéité de l'élément d'étanchéité (30),
1.7 le conduit (30', 30") est - suivant la direction de déplacement du pignon (5) - délimité par l'épaisseur de matière de l'élément d'étanchéité (30).

2. Pompe à engrenages à denture intérieure selon la revendication 1, caractérisée en ce que la partie de carter dans laquelle le pignon (5) et la roue à denture intérieure (6) sont montés a la même largeur suivant la direction axiale que la denture (12) de la roue à denture intérieure (6) et du pignon (5).

3. Pompe à engrenages à denture intérieure selon la revendication 1 ou 2, caractérisée en ce que l'élément d'étanchéité (30) a - suivant une coupe perpendiculaire à l'axe - une forme en champignon, la surface d'étanchéité de l'élément d'étanchéité (30) constituant le chapeau du champignon.

4. Pompe à engrenages à denture intérieure selon l'une des revendications 1 à 3, caractérisée en ce que le conduit est réalisé sous forme d'un perçage (30').

5. Pompe à engrenages à denture intérieure selon l'une des revendications 1 à 3, caractérisée en ce que le conduit est réalisé sous forme d'une rainure (30").

6. Pompe à engrenages à denture intérieure selon la revendication 5, caractérisée en ce que la rainure (30") est disposée - suivant la direction axiale - à l'endroit d'un bord de l'élément d'étanchéité (30) et est à bord ouvert.

7. Pompe à engrenages à denture intérieure selon l'une des revendications 1 à 6, caractérisée en ce que les arêtes extérieures de la surface de l'élément d'étanchéité (30) qui glisse sur la tête de dent conjuguée du pignon (5) ou de la roue à denture intérieure (6) sont arrondies (congés R1, R2).

8. Pompe à engrenages à denture intérieure selon la revendication 7, caractérisée en ce que le profil non porteur (F2) des têtes de dent (14) de la roue à denture intérieure (6) ou des têtes de dent (13) du pignon (5) est réduit en dimension.

9. Pompe à engrenages à denture intérieure selon la revendication 7 ou 8, caractérisée en ce que l'élément d'étanchéité (30) et la rainure profilée (34) sont réalisés de manière complémentaire l'un vis-à-vis de l'autre de façon telle que la mobilité radiale de l'élément d'étanchéité (30) est définie au moyen d'une venue en butée fixe qui limite la sortie de la rainure profilée (34) et que la venue en butée fixe est réalisée en liaison avec le profil non porteur (F2) de la tête de dent (14) de la roue à denture intérieure (6) ou de la tête de dent (13) du pignon (5).
